# EUROPÄISCHE PATENTSCHRIFT

(11) **EP 1 697 636 B1**
(45) Veröffentlichungstag und Bekanntmachung des Hinweises auf die Patenterteilung: **14.11.2007**
(21) Anmeldenummer: 04786760.1
(22) Anmeldetag: 14.09.2004
(51) Int. Cl.: F04B 1/04, F04B 1/053, F02M 59/10

(54) **HOCHDRUCKPUMPE, INSBESONDERE FÜR EINE KRAFTSTOFFEINSPRITZEIN RICHTUNG EINER BRENNKRAFTMASCHINE**
HIGH-PRESSURE PUMP, IN PARTICULAR FOR A FUEL-INJECTION DEVICE OF AN INTERNAL COMBUSTION ENGINE
POMPE A HAUTE PRESSION, NOTAMMENT POUR UN SYSTEME D'INJECTION DE CARBURANT DE MOTEUR A COMBUSTION INTERNE

(30) Priorität: 25.11.2003 DE 10355027
(43) Veröffentlichungstag der Anmeldung: 06.09.2006
(73) Patentinhaber: ROBERT BOSCH GMBH, 70442 Stuttgart (DE)
(72) Erfinder: SCHOETZ, Alfons, 71254 Ditzingen (DE); FUCHS, Walter, 70469 Stuttgart (DE); MEIER, Gerhard, 73614 Schorndorf (DE); ALEKER, Jochen, 70499 Stuttgart (DE); DUTT, Andreas, 70469 Stuttgart (DE)
(86) Internationale Anmeldenummer: PCT/DE2004/002039
(87) Internationale Veröffentlichungsnummer: WO 2005/052367

(56) Entgegenhaltungen:
- DE-A1- 10 157 076
- DE-A1- 19 522 306
- JP-A- 2000 145 572
- JP-A- 2002 031 017
- US-A- 5 752 430

## Beschreibung

Die Erfindung geht aus von einer Hochdruckpumpe, insbesondere für eine Kraftstoffeinspritzeinrichtung einer Brennkraftmaschine, nach der Gattung des Anspruchs 1.

Eine solche Hochdruckpumpe für eine Kraftstoffeinspritzeinrichtung einer Brennkraftmaschine ist durch die DE 101 57 076 A bekannt. Diese Hochdruckpumpe hat wenigstens ein Pumpenelement, das einen Pumpenkolben aufweist, der einen Pumpenarbeitsraum begrenzt und der zumindest mittelbar durch eine Antriebswelle gegen die Kraft einer Rückstellfeder in einer Hubbewegung angetrieben wird. Der Pumpenkolben stützt sich zumindest mittelbar über einen hülsenförmigen Stößel an der Antriebswelle ab. Die Rückstellfeder greift am Pumpenkolben über einen Federteller an. In den Stößel ist ein Stützelement eingesetzt, an dem sich der Pumpenkolben zur Antriebswelle hin abstützt und das sich zumindest mittelbar an der Antriebswelle abstützt. Durch den Stößel wird dabei die Funktion der Querkraftaufnahme für den Pumpenkolben und durch das Stützelement wird die Funktion der Abstützung an der Antriebswelle übernommen. Die Rückstellfeder greift jedoch über den Federteller nur am Pumpenkolben an, der dann auf das Stützelement und dieses wiederum auf den Stößel wirkt, wodurch alle diese Bauteile zur Antriebswelle hin beaufschlagt werden. Aufgrund von Fertigungstoleranzen der Bauteile kann zwischen diesen jedoch ein Spiel vorhanden sein, das insbesondere in den Bereichen der Bewegungsumkehr des Pumpenkolbens, das ist dessen innerer und äußerer Totpunkt, durchlaufen wird und dazu führt, dass die Bauteile gegeneinanderschlagen, was zu einem erhöhten Verschleiß derselben führt.

Durch die JP 2000-145572 A ist eine Hochdruckpumpe für eine Kraftstoffeinspritzeinrichtung einer Brennkraftmaschine bekannt, bei der die Rückstellfeder über einen Federteller am Pumpenkolben und am hülsenförmigen Stößel angreift. Um die Anlage des Federtellers am Pumpenkolben und am Stößel zu ermöglichen sind sehr geringe Fertigungstoleranzen der Bauteile erforderlich. Auch durch die US-A-5,752,430 ist eine Hochdruckpumpe für eine Kraftstoffeinspritzeinrichtung einer Brennkraftmaschine bekannt, bei der die Rückstellfeder über einen Federteller am Pumpenkolben und am hülsenförmigen Stößel angreift, wobei auch hier sehr geringe Fertigungstoleranzen der Bauteile erforderlich sind, um die Anlage des Federtellers am Pumpenkolben und am Stößel sicherzustellen.

### Vorteile der Erfindung

Die erfindungsgemäße Hochdruckpumpe mit den Merkmalen gemäß Anspruch 1 hat demgegenüber den Vorteil, dass durch den elastisch verformbaren Federteller eine Abstützung der Rückstellfeder am Pumpenkolben und am Stößel unabhängig von Fertigungstoleranzen dieser Bauteile sichergestellt ist.

In den abhängigen Ansprüchen sind vorteilhafte Ausgestaltungen und Weiterbildungen der erfindungsgemäßen Hochdruckpumpe angegeben.

### Zeichnung

Ein Ausführungsbeispiel der Erfindung ist in der Zeichnung dargestellt und in der nachfolgenden Beschreibung näher erläutert. Es zeigen Figur 1 eine Kraftstoffeinspritzeinrichtung einer Brennkraftmaschine mit einer Hochdruckpumpe in einem Längsschnitt und Figur 2 einen in Figur 1 mit II bezeichneten Ausschnitt der Hochdruckpumpe in vergrößerter Darstellung.

Beschreibung des Ausführungsbeispiels

In den Figuren 1 und 2 ist eine Hochdruckpumpe für eine Kraftstoffeinspritzeinrichtung einer Brennkraftmaschine dargestellt. Die Hochdruckpumpe weist ein Gehäuse 10 auf, das mehrteilig ausgebildet ist und in dem eine Antriebswelle 12 angeordnet ist. Die Antriebswelle 12 ist im Gehäuse 10 über zwei in Richtung der Drehachse 13 der Antriebswelle 12 voneinander beabstandete Lagerstellen drehbar gelagert. Die Lagerstellen können in verschiedenen Teilen des Gehäuses 10 angeordnet sein.

In einem zwischen den beiden Lagerstellen liegenden Bereich weist die Antriebswelle 12 einen exzentrisch zu ihrer Drehachse 13 ausgebildeten Nocken 26 auf, wobei der Nocken 26 ein Mehrfachnocken sein kann. Die Hochdruckpumpe weist wenigstens ein oder mehrere im Gehäuse 10 angeordnete Pumpenelemente 32 mit jeweils einem Pumpenkolben 34 auf, der durch die Antriebswelle 12 über deren Nocken 26 in einer Hubbewegung in zumindest annähernd radialer Richtung zur Drehachse 13 der Antriebswelle 12 und entlang seiner Längsachse 35 angetrieben wird. Der Pumpenkolben 34 ist in einer Zylinderbohrung 36 im Gehäuse 10 oder einem Einsatz im Gehäuse 10 dicht verschiebbar geführt und begrenzt mit seiner der Antriebswelle 12 abgewandten Stirnseite in der Zylinderbohrung 36 einen Pumpenarbeitsraum 38. Der Pumpenarbeitsraum 38 weist über einen im Gehäuse 10 verlaufenden Kraftstoffzulaufkanal 40 eine Verbindung mit einem Kraftstoffzulauf, beispielsweise einer Förderpumpe auf. An der Mündung des Kraftstoffzulaufkanals 40 in den Pumpenarbeitsraum 38 ist ein in den Pumpenarbeitsraum 38 öffnendes Einlassventil 42 angeordnet, das ein federbelastetes Ventilglied 43 aufweist. Der Pumpenarbeitsraum 38 weist ausserdem über einen im Gehäuse 10 verlaufenden Kraftstoffablaufkanal 44 eine Verbindung mit einem Auslass auf, der beispielsweise mit einem Hochdruckspeicher 110 verbunden ist. An der Mündung des Kraftstoffablaufkanals 44 in den Pumpenarbeitsraum 38 ist ein aus dem Pumpenarbeitsraum 38 öffnendes Auslassventil 46 angeordnet, das ebenfalls ein federbelastetes Ventilglied 47 aufweist. Mit dem Hochdruckspeicher 110 sind ein oder vorzugsweise mehrere an den Zylindern der Brennkraftmaschine angeordnete Injektoren 120 verbunden, durch die Kraftstoff in die Zylinder der Brennkraftmaschine eingespritzt wird.

Der Pumpenkolben 34 stützt sich über ein Stützelement 50 und eine in diesem auf dessen der Antriebswelle 12 zugewandter Seite gelagerten zylinderförmigen Rolle 52 am Nocken 26 der Antriebswelle 12 ab. Das Stützelement 50 ist beispielsweise etwa zylinderförmig ausgebildet und weist eine Vertiefung 54 auf, in der die Rolle 52 drehbar gelagert ist. Die Drehachse 53 der Rolle 52 verläuft zumindest annähernd parallel zur Drehachse 13 der Antriebswelle 12. Der Pumpenkolben 34 weist an seinem dem Stützelement 50 zugewandten Ende einen im Durchmesser gegenüber dem restlichen Pumpenkolben 34 vergrößerten Kolbenfuß 56 auf und der Pumpenkolben 34 liegt mit der Stirnseite seines Kolbenfußes 56 am Stützelement 50 an.

Das Stützelement 50 ist in einen hülsenförmigen Stößel 60 eingesetzt, der in einer Bohrung 62 des Gehäuses 10 der Hochdruckpumpe in Bewegungsrichtung des Pumpenkolbens 34, das heißt in Richtung von dessen Längsachse 35 verschiebbar geführt ist. Der Stößel 60 ist durchgehend hohl ausgebildet und weist einen der Antriebswelle 12 zugewandten Endbereich auf, in dem das Stützelement 50 mit geringem Spiel im Stößel 50 aufgenommen ist, an den sich der Antriebswelle 12 abgewandt ein nach innen ragender Ringbund 64 anschließt, der das Stützelement 50 auf dessen der Antriebswelle 12 abgewandter Seite übergreift.

Auf den Pumpenkolben 34 ist von dessen den Pumpenarbeitsraum 38 begrenzendem Ende her ein Federteller 66 aufgeschoben, der sich am Kolbenfuß 56 abstützt. Zwischen dem Federteller 66 und dem Gehäuse 10 der Hochdruckpumpe ist eine vorgespannte Rückstellfeder 68 angeordnet, die beispielsweise als Schraubendruckfeder ausgebildet ist. Der Federteller 66 liegt mit seinem zentralen Bereich 166 in Richtung der Längsachse 35 des Pumpenkolbens 34 am Kolbenfuß 56 an. Mit seinem peripheren Bereich 266 liegt der Federteller 66 in Richtung der Längsachse 35 des Pumpenkolbens 34 im Stößel 60 an dessen Ringbund 64 auf der dem Stützelement 50 abgewandten Seite an. Der Federteller 66 ist derart elastisch verformbar ausgebildet, dass dessen peripherer Bereich 266 gegenüber dessen zentralem Bereich 166 in Richtung der Längsachse 35 des Pumpenkolbens 34 bewegbar ist. In Figur 2 ist der Federteller 66 in seinem elastisch verformten Zustand dargestellt. In seinem unverformten Ausgangszustand kann der Federteller 66 eben ausgebildet sein oder bereits in seinem peripheren Bereich 266 eine Durchbiegung gemäß Figur 2 aufweisen. Der Federteller 66 kann beispielsweise aus Blech bestehen und weist vorzugsweise eine geringere Steifigkeit auf als die Rückstellfeder 68. Durch die Rückstellfeder 68 wird über den Federteller 66 der Pumpenkolben 34 mit seinem Kolbenfuß 56 in Anlage am Stützelement 50 und dieses mit seiner Rolle 52 in Anlage am Nocken 26 der Antriebswelle 12 gehalten. Durch die Rückstellfeder 68 wird außerdem über den Federteller 66 der Stößel 60 mit seinem Ringbund 64 in Anlage am Stützelement 50 gehalten. Durch die elastische Verformbarkeit des Federtellers 66 ist dessen Anlage sowohl am Kolbenfuß 56 als auch am Ringbund 64 des Stößels 60 sichergestellt, auch wenn die Anlageflächen für den Federteller 66 am Kolbenfuß 56 und am Ringbund 64 des Stößels 60 in Richtung der Längsachse 35 des Pumpenkolbens 34 zueinander versetzt sind, was infolge von Fertigungstoleranzen der einzelnen Bauteile der Fall sein kann. Durch die gegenüber dem Federteller 66 größere Steifigkeit der Rückstellfeder 68 wird die elastische Verformung des Federtellers 66 erreicht, so dass dieser sicher sowohl am Kolbenfuß 56 als auch am Ringbund 64 des Stößels 60 anliegt.

Beim Saughub des Pumpenkolbens 34, bei dem sich dieser bewirkt durch die Rückstellfeder 68 radial nach innen bewegt, wird der Pumpenarbeitsraum 38 durch den Kraftstoffzulaufkanal 40 bei geöffnetem Einlassventil 42 mit Kraftstoff befüllt, wobei das Auslassventil 46 geschlossen ist. Beim Förderhub des Pumpenkolbens 34, bei dem sich dieser bewirkt durch den Nocken 26 der Antriebswelle 12 gegen die Kraft der Rückstellfeder 68 radial nach aussen bewegt, wird durch den Pumpenkolben 34 Kraftstoff unter Hochdruck durch den Kraftstoffablaufkanal 44 bei geöffnetem Auslassventil 46 zum Speicher 110 gefördert, wobei das Einlassventil 42 geschlossen ist.

## Patentansprüche

1. Hochdruckpumpe, insbesondere für eine Kraftstoffeinspritzeinrichtung einer Brennkraftmaschine, mit wenigstens einem Pumpenelement (32), das einen Pumpenkolben (34) aufweist, der einen Pumpenarbeitsraum (38) begrenzt und der zumindest mittelbar durch eine Antriebswelle (12) gegen die Kraft einer Rückstellfeder (68) in einer Hubbewegung angetrieben wird, wobei sich der Pumpenkolben (34) zumindest mittelbar über einen hülsenförmigen Stößel (60) an der Antriebswelle (12) abstützt, wobei die Rückstellfeder (68) zumindest am Pumpenkolben (34) angreift, wobei in den Stößel (60) ein Stützelement (50) eingesetzt ist, an dem sich der Pumpenkolben (34) zur Antriebswelle (12) hin abstützt und das sich zumindest mittelbar an der Antriebswelle (12) abstützt, wobei die Rückstellfeder (68) über einen Federteller (66) zumindest am Pumpenkolben (34) angreift, **dadurch gekennzeichnet, dass** die Rückstellfeder (68) über den Federteller (66) am Pumpenkolben (34) und am Stößel (60) angreift und dass der Federteller (66) in Bewegungsrichtung des Pumpenkolbens (34) derart elastisch verformbar ist, dass durch dessen elastische Verformung Abweichungen der Lage von dessen Anlageflächen (56;64) am Pumpenkolben (34) und am Stößel (60) ausgeglichen werden.

2. Hochdruckpumpe nach Anspruch 1, **dadurch gekennzeichnet, dass** durch die Rückstellfeder (68) der Stößel (60) in Anlage am Stützelement (50) gehalten wird.

3. Hochdruckpumpe nach Anspruch 2, **dadurch gekennzeichnet, dass** der Stößel (60) eine in diesen nach innen ragende Auflage (64) für das Stützelement (50) aufweist, mit der der Stößel (60) am Stützelement (50) zur Antriebswelle (12) hin zur Anlage kommt .

4. Hochdruckpumpe nach einem der Ansprüche 1 bis 3, **dadurch gekennzeichnet, dass** der Federteller (66) mit seinem zentralen Bereich (166) am Pumpenkolben (34) und mit seinem peripheren Bereich (266) am Stößel (60) angreift.

5. Hochdruckpumpe nach Anspruch 4, **dadurch gekennzeichnet, dass** der Pumpenkolben (34) an seinem dem Stützelement (50) zugewandten Ende einen im Durchmesser gegenüber seinem übrigen Bereich vergrößerten Kolbenfuß (56) aufweist, an dem der Federteller (66) angreift.

6. Hochdruckpumpe nach einem der vorstehenden Ansprüche, **dadurch gekennzeichnet, dass** der Federteller (66) eine geringere Steifigkeit aufweist als die Rückstellfeder (68).

7. Hochdruckpumpe nach einem der vorstehenden Ansprüche, **dadurch gekennzeichnet, dass** im Stützelement (50) auf dessen der Antriebswelle (12) zugewandter Seite eine Rolle (52) drehbar gelagert ist, die auf der Antriebswelle (12) abrollt.

8. Hochdruckpumpe nach Anspruch 7, **dadurch gekennzeichnet, dass** das Stützelement (50) zumindest im Bereich der Lagerung (54) der Rolle (52) mit einer Verschleißschutzschicht versehen ist.

## Claims

1. High-pressure pump, in particular for a fuel injection device of an internal combustion engine, having at least one pump element (32) which has a pump piston (34) which delimits a pump working space (38) and which is driven in a reciprocating movement counter to the force of a restoring spring (68) at least indirectly by a driveshaft (12), with the pump piston (34) being supported on the driveshaft (12) at least indirectly by means of a sleeve-shaped tappet (60), with the restoring spring (68) engaging at least on the pump piston (34), with a support element (50) being inserted into the tappet (60), on which support element (50) the pump piston (34) is supported in the direction of the driveshaft (12) and which support element (50) is supported at least indirectly on the driveshaft (12), with the restoring spring (68) engaging by means of a plate spring (66) at least on the pump piston (34), **characterized in that** the restoring spring (68) engages by means of the plate spring (66) on the pump piston (34) and on the tappet (60), and **in that** the plate spring (66) is elastically deformable in the movement direction of the pump piston (34) in such a way that, by means of its elastic deformation, deviations in the position of its contact faces (56; 64) against the pump piston (34) and against the tappet (60) are compensated.

2. High-pressure pump according to Claim 1, **characterized in that** the tappet (60) is held in contact against the support element (50) by means of the restoring spring (68).

3. High-pressure pump according to Claim 2, **characterized in that** the tappet (60) has a rest (64), which projects inward into said tappet (60), for the support element (50), with which rest (64) the tappet (60) comes into contact against the support element (50) in the direction of the driveshaft (12).

4. High-pressure pump according to one of Claims 1 to 3, **characterized in that** the plate spring (66) engages with its central region (166) on the pump piston (34) and with its peripheral region (266) on the tappet (60).

5. High-pressure pump according to Claim 4, **characterized in that** the pump piston (34) has, at its end facing towards the support element (50), a piston foot (56) which is of greater diameter than its remaining region, on which piston foot (56) the plate spring (66) engages.

6. High-pressure pump according to one of the preceding claims, **characterized in that** the plate spring (66) has a lower stiffness than the restoring spring (68).

7. High-pressure pump according to one of the preceding claims, **characterized in that** a roller (52) is rotatably mounted in the support element (50) on its side facing towards the driveshaft (12), which roller (52) rolls on the driveshaft (12).

8. High-pressure pump according to Claim 7, **characterized in that** the support element (50) is provided with a wear-prevention layer at least in the region of the bearing (54) of the roller (52).

## Revendications

1. Pompe à haute pression notamment pour une installation d'injection de carburant d'un moteur à combustion interne comprenant au moins un élément de pompe (32) ayant un piston de pompe (34) délimitant une chambre de travail de pompe (38) et qui est entraîné suivant un mouvement de translation au moins indirectement par un arbre d'entraînement (22), contre la force développée par un ressort de rappel (68),
le piston de pompe (34) s'appuyant au moins indirectement contre l'arbre d'entraînement (12) par l'intermédiaire d'un poussoir (60) en forme de manchon, le ressort de rappel (68) s'appuyant au moins contre le piston de pompe (34),
un élément d'appui (50) est placé dans le poussoir (60) contre lequel s'appuie le piston de pompe (34) par rapport à l'arbre d'entraînement (12) et qui vient au moins indirectement contre l'arbre d'entraînement (12),
le ressort de rappel (68) étant relié au piston de pompe (14) par au moins une coupelle à ressort (66),
**caractérisée en ce que**
le ressort de rappel (68) agit par la coupelle de ressort (66) sur le piston de pompe (34) et le poussoir (60) et
la coupelle à ressort (66) est déformable élastiquement dans la direction de mouvement du piston de pompe (34) de façon que cette déformation élastique compense les déviations de position par rapport aux surfaces d'appui (56 ; 64) contre le piston de pompe (34) et contre le poussoir (60).

2. Pompe à haute pression selon la revendication 1,
**caractérisée en ce que**
le ressort de rappel (68) tient le poussoir (60) en appui contre l'élément d'appui (50).

3. Pompe à haute pression selon la revendication 2,
**caractérisée en ce que**
le poussoir (60) a un appui (64) en saillie vers l'intérieur pour l'élément d'appui (50) par lequel le poussoir (60) de l'élément d'appui (50) vient en appui sur l'arbre d'entraînement (12).

4. Pompe à haute pression selon l'une des revendications 1 à 3,
**caractérisée en ce que**
la coupelle à ressort (66) agit par sa zone centrale (166) contre le piston de pompe (34) et par sa zone périphérique (266) contre le poussoir (60).

5. Pompe à haute pression selon la revendication 4,
**caractérisée en ce que**
le piston de pompe (34) présente à son extrémité tournée vers l'élément d'appui (50), un pied de piston (56) de diamètre agrandi par rapport à la partie restante, et la coupelle à ressort (66) agit sur ce pied de piston (56).

6. Pompe à haute pression selon l'une des revendications précédentes,
**caractérisée en ce que**
la coupelle à ressort (66) a une rigidité moindre que le ressort de rappel (68).

7. Pompe à haute pression selon l'une des revendications précédentes,
**caractérisée en ce que**
le côté de l'élément d'appui (50), tourné vers l'arbre d'entraînement (12) a un galet (52) monté à rotation et roulant sur l'arbre d'entraînement (12).

8. Pompe à haute pression selon la revendication 7,
**caractérisée en ce que**
l'élément d'appui (50) est muni d'une couche de revêtement anti-usure au moins au niveau du palier (54) du galet (52).
